# EUROPÄISCHE PATENTSCHRIFT

(11) **EP 3 992 457 B1**
(45) Veröffentlichungstag und Bekanntmachung des Hinweises auf die Patenterteilung: **07.08.2024**
(21) Anmeldenummer: 20204533.2
(22) Anmeldetag: 29.10.2020
(51) Int. Cl.: F04B 9/14, B05C 17/005, F04B 43/12

(54) **DOSIERPUMPE UND VERWENDUNG EINER DOSIERPUMPE**
METERING PUMP AND USE OF A METERING PUMP
POMPE DE DOSAGE ET UTILISATION D'UNE POMPE DE DOSAGE

(43) Veröffentlichungstag der Anmeldung: 04.05.2022
(73) Patentinhaber: Jossi AG, 8546 Islikon (CH)
(72) Erfinder: Stark, Kurt, 8572 Berg (CH)
(74) Vertreter: Hepp Wenger Ryffel AG

(56) Entgegenhaltungen:
- WO-A2-2009/099616
- FR-A5- 2 167 036
- US-A1- 2016 288 507

## Beschreibung

Die vorliegende Erfindung betrifft eine Dosierpumpe sowie die Verwendung einer Dosierpumpe.

Aus dem Stand der Technik sind bereits Dosierpumpen bekannt. Solche Dosierpumpen werden beispielsweise verwendet, um eine vorgegebene Menge eines Klebstoffes auf einem Schraubengewinde zu applizieren.

Eine Dosierpumpe ist in WO 2009/099616 A2 beschrieben. Diese Dosierpumpe arbeitet nach dem Prinzip einer Persistaltikpumpe. Zentrales Element der Dosierpumpe ist ein Rotationskörper, welcher mit mehreren Anpressrollen versehen ist. Um den Rotationskörper ist ein Schlauch in einem Schlauchlager angeordnet, welcher von den Anpressrollen gegen das Schlauchlager gequetscht wird. Der Rotationskörper kann durch einen Pumphebel in eine Drehrichtung bewegt werden, so dass die Anpressrollen ein im Schlauch befindliches Fluid in Drehrichtung fördern. In die entgegengesetzte Richtung ist der Rotationskörper gesperrt. Nachteilig an einem solchen System ist, dass zwar zuverlässig ein Fluid gefördert werden kann, die Fördermenge jedoch nicht kontinuierlich abgegeben wird, sondern pulsiert. Jedes Mal wenn eine Anpressrolle den Fluid führenden Schlauch wieder frei gibt, kommt es zu einem unerwünschten kurzzeitigen Förderunterbruch. Das der Rotationswinkel pro Betätigung klein ist, variiert die Dosiermenge pro Betätigung.

Das Dokument FR 2 167 036 offenbart eine handbetriebene Dosierpumpe, bei welcher eine Rolle gegen einen Schlauch gepresst wird und entlang diesem geführt wird. 1

Es ist Aufgabe der Erfindung, die Nachteile des Standes der Technik zu überwinden. Insbesondere soll eine Dosierpumpe zur genauen und reproduzierbaren Abgabe eines Fluides zur Verfügung gestellt werden. Diese Aufgabe wird durch die in den unabhängigen Patentansprüchen definierten Vorrichtungen gelöst. Weitere Ausführungsformen ergeben sich aus den abhängigen Patentansprüchen.

Eine erfindungsgemässe Dosierpumpe zur Abgabe eines Fluides wird durch die Merkmale des Anspruchs 1 definiert und umfasst ein Schlauchlager zum Aufnehmen eines verformbaren Schlauches und eine Anpressrolle. Dabei ist die Anpressrolle entlang eines im Schlauchlager aufgenommenen Schlauches in einer Förderrichtung von einem Startpunkt bis zu einem Endpunkt und entgegen der Förderrichtung vom Endpunkt bis wenigstens zum Startpunkt bewegbar.

Die Anpressrolle ist derart angeordnet, dass bei einer Bewegung in Förderrichtung ab dem Startpunkt die Anpressrolle mit einer Anpresskraft auf den Schlauch drückt und eine Förderung eines im Schlauch enthaltenen Fluides erfolgt. Die Dosierpumpe weist einen Lösemechanismus auf, welcher die Anpresskraft der Anpressrolle auf den Schlauch für eine Bewegung entgegen der Förderrichtung löst.

Durch die definierte Bewegungsstrecke der Anpressrolle vom Startpunkt bis zum Endpunkt ist die Fördermenge definiert und somit reproduzierbar. Ausserdem kann sichergestellt werden, dass während dieser Bewegung die Förderung des Fluides kontinuierlich erfolgen kann. Zwar kann mit einer solchen Dosierpumpe keine endlos kontinuierliche Förderung eines Fluides realisiert werden. Während der Bewegung vom Startpunkt bis zum Endpunkt erfolgt die Förderung jedoch kontinuierlich. Es kommt zu keiner pulsierenden Abgabe des Fluides.

Die Dosierpumpe kann in Förderrichtung vor dem Startpunkt oder nach dem Endpunkt eine Klemmvorrichtung aufweisen, um einen im Schlauchlager angeordneten Schlauch mit einer Klemmkraft zu beaufschlagen und zu verschliessen. Durch die Realisierung einer Klemmvorrichtung kann sichergestellt werden, dass keine ungewollte fortgesetzte Abgabe eines Fluides erfolgt und kein Fluid in Schlauch zurückläuft, wenn die Rolle vom Schlauch abgehoben wird für die Bewegung zurück zum Startpunkt. Ebenso ist die Verwendung eines Rückschlagventils möglich, um das Zurücklaufen des Fluides zu verhindern.

Die Dosierpumpe kann einen Schlauch aufweisen. Dieser Schlauch ist vorzugsweise derart verformbar, um einen Druckaufbau innerhalb des Schlauches zwischen der Anpressrolle und der Klemmvorrichtung während der Bewegung der Anpressrolle in Förderrichtung zu ermöglichen. Durch die Verwendung eines verformbaren Schlauches, welcher einen Druckaufbau erlaubt, kann beim Lösen der Klemmvorrichtung die den Druckaufbau bewirkende Menge rasch am Applikationsort abgegeben werden.

Der Schlauch kann derart elastisch ausgestaltet sein, dass er bei einer Bewegung der Anpressrolle in Förderrichtung an den Positionen im Nachlauf der Anpressrolle seine Originalform wieder aufnimmt. Nach der Passage der Anpressrolle wird somit das Fluid nachgezogen, sofern der Schlauch mit einem entsprechenden Fluidreservoir verbunden ist. Der Schlauch ist somit im Nachlauf an die Anpressrolle immer mit einem Fluid gefüllt.

Der Schlauch kann einen runden Querschnitt aufweisen. Ebenso ist es jedoch auch denkbar, dass ein elliptischer Querschnitt des Schlauches verwendet wird. Ein elliptischer Querschnitt eignet sich, wenn eine grössere Fördermenge appliziert werden soll. Ebenso ist es denkbar, dass der Schlauchquerschnitt etwa sechseckig, fünfeckig, quadratisch, rechteckig oder dreieckig ausgestaltet ist.

Die Klemmkraft der Klemmvorrichtung kann einstellbar sein. Somit kann die Klemmkraft auf die Eigenschaften eines in der Dosiervorrichtung verwendeten Schlauches angepasst werden. Je nach Anwendung kann beispielsweise ein Schlauch mit grösserem oder kleinerem Durchmesser, mit grösserer oder kleinerer Wandstärke oder aus unterschiedlichen Materialien verwendet werden. Die Klemmkraft ist dann jeweils so einzustellen, dass der Schlauch zuverlässig verschlossen werden kann.

Die Klemmvorrichtung kann derart ausgestaltet sein, dass bei Erreichen eines bestimmten oder bestimmbaren Druckes innerhalb des Schlauches die Wirkung der Klemmkraft aufgehoben wird und der Schlauch öffnet. Beispielsweise kann somit verhindert werden, dass der Schlauch innerhalb der Dosierpumpe platzt.

Die Anpressrolle und die Klemmvorrichtung können derart miteinander in Wirkverbindung stehen, dass bei Erreichen des Endpunktes die Klemmkraft der Klemmvorrichtung aufgehoben wird. Somit wird gewährleistet, dass jedes Mal bei Erreichen des Endpunktes das geförderte Fluid tatsächlich aus der Pumpe austritt und appliziert werden kann.

Die Anpressrolle kann mit einem beweglichen, insbesondere schwenkbaren Pumphebel zum Bewegen der Anpressrolle verbunden sein. Insbesondere für die Handbedienung ist ein solcher schwenkbarer Pumphebel sehr einfach zu bedienen. Selbstverständlich sind aber auch andere Mechanismen denkbar, welche die Anpressrolle in Förderrichtung bewegen können.

Der Lösemechanismus kann die Anpressrolle über ein Gelenk und einen Gelenkhebel mit dem Pumphebel derart verbinden, dass die Anpressrolle zwischen einer Anpressposition, bei der die Anpressrolle auf einen im Schlauchlager angeordneten Schlauch drückt und einer gelösten Position bewegbar ist. Über ein solches Gelenk mit einem Gelenkhebel kann sehr einfach die Position der Anpressrolle variiert werden.

Das Gelenk kann einen Anschlag aufweisen, um die Anpressposition zu definieren. Mit einem gezielten Anschlag kann sichergestellt werden, dass die Anpressposition der Anpressrolle immer denselben Abstand zum Schlauchlager einnimmt.

Der Anschlag kann einstellbar sein, so dass die Anpressposition den Gegebenheiten und Eigenschaften eines im Schlauchlager angeordneten Schlauches angepasst werden kann.

Das Gelenk kann einen Totpunkt aufweisen, ab dessen Überschreiten die Anpressrolle keine Anpresskraft auf den Schlauch ausübt. Entsprechend befindet sich die Anpressrolle dann in einer gelösten Position. Die Verwendung eines Totpunktes eines Gelenkes ermöglicht die einfache Realisierung der Definition einer Anpressposition und einer gelösten Position.

Die Anpresskraft der Anpressrolle kann einstellbar sein. Durch die Einstellbarkeit einer Anpresskraft kann die Dosierpumpe gezielt auf die Eigenschaften des zu verwendenden Schlauches angepasst werden. Ebenso kann die Anpresskraft in Abhängigkeit des zu fördernden Fluides eingestellt werden, um eine optimale Förderung zu gewährleisten.

Die Dosierpumpe kann mit einem Schlauch ausgerüstet sein, der mit einer Dosierdüse versehen ist. Die Verwendung einer Dosierdüse ermöglicht ein gezieltes Applizieren des zu fördernden Fluides. Die Dosierdüse kann wenigstens eine seitliche Düsenöffnung aufweisen. Eine solche Dosierdüse erlaubt beispielsweise das gezielte Aufbringen eines Fluides in ein Bohrloch, bei dem das Fluid nicht am Bohrlochende sondern an der Wandung des Bohrlochs appliziert wird. Dabei ist die Ausgestaltung der Dosierdüse mit wenigstens einer seitlichen Düsenöffnung unabhängig von der Ausgestaltung der Dosierpumpe.

Die Dosierpumpe kann mehrere Düsenaufnahmen zur Aufnahme einer Dosierdüse aufweisen. Dabei können die Düsenaufnahmen gegeneinander um einen bestimmten Winkel geneigt sein. Eine solche Anordnung ermöglicht eine Variation der Düsenrichtung und damit eine gezielte Applikation des zu fördernden Fluides auch in schwierig zugänglichen Umgebunden. Beispielsweise kann die Dosierdüse in einem rechten Winkel von einer allgemeinen Abgaberichtung am Ende der Dosierpumpe abgewinkelt sein. Wenn mehrere solche Düsenaufnahmen vorhanden sind, können jeweils unterschiedliche Abgabewinkel einfach realisiert werden. Ebenso ist es aber auch denkbar, dass eine Dosierpumpe mit mehreren Schläuchen und mehreren Dosierdüsen ausgestaltet ist, sodass gleichzeitig in mehrere Richtungen oder in grösseren Bereichen ein Fluid appliziert werden kann. Die Dosierpumpe kann auch eine Düsenaufnahme zur Aufnahme einer Dosierdüse aufweisen, welche um einen bestimmten Winkel frei schwenkbar und fixierbar gelagert ist. Somit wird ermöglicht, den Abgabewinkel je nach Anwendungsfall frei zu wählen.

Der Schlauch und/oder die Dosierdüse können austauschbar sein. Somit kann die Dosierpumpe einfach an die Gegebenheiten angepasst werden.

Die Dosierpumpe kann eine Vorrichtung aufweisen, welche die Klemmkraft der Klemmvorrichtung anzeigt. Insbesondere ist es vorteilhaft, wenn angezeigt wird, dass die Klemmvorrichtung gelöst ist, sodass das Fluid aus der Düse austreten kann. Eine solche Anzeige kann akustisch, haptisch oder visuell erfolgen.

Insbesondere bei einer Applikation eines Fluides in einem schlecht einsehbaren Bohrloch ist es hilfreich, wenn der Benutzer überprüfen kann, dass die Klemmvorrichtung tatsächlich geöffnet hat und das Fluid appliziert wurde.

Die Dosierpumpe kann eine Rücklaufsperre aufweisen, welche eine Bewegung der Anpressrolle nur in Förderrichtung zulässt, wenn die Anpressrolle eine Anpresskraft auf einen im Schlauchlager angeordneten Schlauch ausübt. Eine solche Rücklaufsperre verhindert, dass unbeabsichtigt die Anpressrolle entgegen der Förderrichtung bewegt wird.

Die Rücklaufsperre und die Anpressrolle können derart miteinander in Wirkverbindung stehen, dass bei Erreichen des Endpunktes die Rücklaufsperre aufgehoben wird und eine Bewegung der Anpressrolle entgegen der Förderrichtung ermöglicht wird. Eine solche Ausgestaltung garantiert, dass automatisch beim Erreichen des Endpunktes die Rücklaufsperre aufgehoben wird. Die Freigabe der Bewegung entgegen der Förderrichtung gibt dem Benutzer eine Rückmeldung über das Erreichen des Endpunktes und somit über die erfolgte Applikation der definierten Menge des Fluides.

Der Startpunkt und/oder der Endpunkt können entlang des Schlauchlagers festlegbar sein, sodass die Menge des abzugebenden Fluides durch Feststellung des Weges zwischen Startpunkt und Endpunkt einstellbar ist. Eine genaue Dosierung des zu fördernden Fluides wird somit ermöglicht.

Ein weiterer Aspekt der vorliegenden Erfindung betritt die Verwendung einer Dosierpumpe wie vorgängig erläutert zur Applikation von Fluiden, insbesondere zur Applikation von Klebstoffen. Anhand von Figuren, welche lediglich Ausführungsbeispiele darstellen, wird die Erfindung im Folgenden näher erläutert. Es zeigen:
- Figur 1:: Eine perspektivische Darstellung einer erfindungsgemässen Dosierpumpe.
- Figur 2a:: Eine Draufsicht auf die Dosierpumpe gemäss Figur 1 mit abgenommenem Deckel.
- Figur 2b:: Die Draufsicht auf die Dosierpumpe gemäss Figur 2a, wobei der Pumphebel betätigt wurde.
- Figur 3:: Eine perspektivische Darstellung der Dosierpumpe gemäss Figur 2.
- Figur 4:: Einen Schnitt durch die Dosierpumpe gemäss Figur 1 mit einer ersten Schnittebene parallel zum Deckel.
- Figur 5a:: Einen Schnitt durch die Dosierpumpe gemäss Figur 1 mit einer zweiten Schnittebene parallel zum Deckel, wobei die Ansicht von der Rückseite erfolgt.
- Figur 5b:: Eine vergrösserte Ansicht aus Figur 5a mit Fokus auf die Rücklaufsperre.
- Figuren 6:: Eine schematische Darstellung des Wechsels zwischen Anpressposition und gelöster Position der Anpressrolle.

In den Figuren 1 bis 5 ist jeweils dieselbe Dosierpumpe 1 in unterschiedlichen Darstellungen und mit unterschiedlichen Schnittebenen dargestellt.

Figur 1 zeigt die Dosierpumpe mit einem Grundkörper 10, welcher einen Griff 11, einen Deckel 60, eine oder mehrere Schlauchführungen 15 sowie eine oder mehrere Düsenaufnahmen 51 aufweist. Am Grundkörper 10 ist ein drehbeweglicher Pumphebel 20 angeordnet. Zwischen Pumphebel 20 und Griff 11 ist eine Pumpfeder 21 eingespannt.

Die Figuren 2a und 2b zeigen in einer Draufsicht die Dosierpumpe 1 mit abgenommenem Deckel. Eine Anpressrolle 30 ist über ein Gelenk 35 und einen Gelenkhebel 36 mit dem Pumphebel 20 verbunden. Durch die Bewegung des Pumphebels 20 entgegen der Federkraft der Feder 21 kann die Anpressrolle 30 in einer Förderrichtung 25 von einem Startpunkt 23 zu einem Endpunkt 24 entlang eines Schlauchlagers 31 bewegt werden (siehe Figur 3).

Je nach Position der Anpressrolle 30 - Anpressposition 37 (siehe Figur 2b) oder gelöste Position 38 (siehe Figur 2a) - übt die Anpressrolle 30 eine Anpresskraft auf einen in einem Schlauchlager 31 angeordneten Schlauch 16 (siehe Figuren 6a bis 6d) aus. Die Anpresskraft der Anpressrolle 30 wird dabei über eine Anpressfeder 33 (siehe Figur 4) gesteuert. Diese Anpressfeder 33 kann über eine Einstellschraube 34 (siehe Figur 4) vorgespannt werden, sodass die Anpresskraft einstellbar ist. Durch Bewegung des Gelenkhebels 36 über den Totpunkt des Gelenkes 35 schwenkt die Anpressrolle 30 zwischen der Anpressposition 37 und der gelöster Position 38 (siehe Figuren 6a bis 6d).

In den Figuren 6a bis 6d ist der Wechsel zwischen den beiden Positionen der Anpressrolle 30 - Anpressposition 37 oder gelöste Position 38 - schematisch dargestellt. In der gelösten Position 38 befindet sich die Anpressrolle 30 vor dem erstmaligen Benutzen der Dosierpumpe (siehe Figur 6a). Der Schlauch 16 liegt lose auf dem Schlauchlager 31 auf und wird von der Anpressrolle 30 nicht belastet. Der Gelenkhebel 36 befindet sich auf der linken Seite (gemäss Figur 6a) des Totpunktes des Gelenks 35 zwischen Pumphebel 20 und Gelenkhebel 36.

Bei einer Bewegung des Pumphebels 20 in Förderrichtung 25 (siehe Figuren 6a und 6b) wird die Anpressrolle 30 im Bereich ihres Drehlagers von einer Rückstellfeder 61 mit einer Rastkontur vorerst zurückgehalten. Dadurch wird die Rückstellfeder 61 ausgelenkt und der Gelenkhebel 36 der Anpressrolle 30 ausgeschwenkt, sodass sich die Anpressrolle 30 in Richtung zum Schlauchlager 31 bewegt. Der Schlauch 16 wird zwischen Schlauchlager 31 und Anpressrolle 30 gequetscht (siehe Figur 6b). Hiermit wird der Startpunkt 23 definiert. Bei einer weiterführenden Bewegung des Pumphebels 20 löst sich die Rückstellfeder 61 von der Anpressrolle 31. Die Anpressrolle 30 wird weiter in Förderrichtung 25 maximal bis zum Endpunkt 24 (siehe Figur 3) entlang dem Schlauchlager 31 bewegt. Dabei wird der Gelenkhebel 36 von einem Anschlag gestützt, so dass die Anpressposition 37 der Anpressrolle sich gegenüber dem Schlauch 16 nicht verändert. Die Quetschstelle des Schlauches 16 wird fortlaufend in Förderrichtung 25 verschoben, ein im Schlauch 16 befindliches Fluid wird somit in Förderrichtung 25 transportiert.

Sobald der Endpunkt 24 (siehe Figur 3) erreicht ist, wird eine Bewegung des Pumphebels 20 in Löserichtung 26, entgegen der Förderrichtung 25, freigegeben. Eine frühzeitige Bewegung in Löserichtung 26 wir durch eine Rücklaufsperre 70 (siehe Figuren 5a und 5b) verhindert. Der Schlauch 16 bietet einen natürlichen Widerstand gegen eine Bewegung der Anpressrolle 30 in Löserichtung 26 (siehe Figur 6c). Somit wird der Gelenkhebel 36 über den Totpunkt des Gelenks 35 geschwenkt, damit die Anpressrolle wieder in die gelöste Position 38 verfahren kann. Diese Situation ist in Figur 6d dargestellt. Die Rückstellung des Pumphebels 20 erfolgt somit, ohne dass die Anpressrolle 30 auf den Schlauch 16 einwirkt. Bei Erreichen des Startpunktes 23 (siehe Figur 3) gleitet die Rückstellfeder 61 mit ihrer Rastkontur über den entsprechenden Bereich der Anpressrolle 30, was wieder der Ausgangsstellung gemäss Figur 6a entspricht.

Die Rückstellfeder 61 ist fest mit dem Deckel 60 verbunden (siehe Figur 5a). Die Rückstellfeder 61 definiert mit ihrer Rastkontur den Startpunkt 23 der Förderbewegung. Der Deckel 60 ist drehbeweglich auf dem Grundkörper 10 gelagert und kann mit einer Feststellschraube 64 (siehe Figur 1) fixiert werden. Mit der Feststellschraube 64 kann der Startpunkt 23 somit eingestellt werden. Es wird der Bewegungswinkel des Pumphebels 20 und somit der Weg der Anpressrolle 30 zwischen Startpunkt 23 und Endpunkt 24 definiert. Der Deckel 60 kann randseitig mit einem Rastermass gekennzeichnet sein, welches als Dosiermengenanzeige 65 dient. Dieses Rastermass kann auf einen bestimmten Schlauchdurchmesser abgestimmt und entsprechend beschriftet sein, so dass eine einfache Einstellung der gewünschten Dosiermenge ermöglicht wird.

Die Figur 4 zeigt einen Schlauch 16, wie er bei Verwendung der Dosierpumpe 1 eingeführt ist. Der Schlauch 16 ist an seinem einen Ende mit einer Dosierdüse 50 versehen. Die Dosierdüse 50 wird in eine Dosieraufnahme 51 eingesteckt. Der Schlauch 16 verläuft dann im Grundkörper 10 von der Dosierdüse 50 zu einer Klemmvorrichtung 40, durch Schlauchführungen 15, entlang des Schlauchlagers 31 und durch eine Schlauchdurchführung 14 zum Griff 11 der Dosierpumpe 1.

In Figur 1 ist die Dosierpumpe 1 zusätzlich schematisch mit einem Fluidreservoir in Form einer Flasche 2 mit einem Fluid 3 dargestellt. Diese Flasche 2 ist in ein Gewinde 13 einer Flaschenaufnahme 12 im Griff 11 des Grundkörpers 10 der Dosierpumpe 1 angeordnet. Es versteht sich von selbst, dass auch die Flasche entsprechend ein komplementäres Gewinde aufweist. Die dargestellte Flasche 3 kann jede beliebige Form einnehmen. Es ist auch denkbar, dass es sich dabei um einen offenen Behälter handelt, welcher nicht direkt mit der Dosierpumpe 1 verbunden ist. Der Schlauch 16 (Siehe Figur 4) führt aus dem Griff 11 in die Flasche 2 und taucht dort in das Fluid 3 ein.

Figur 4 zeigt die Dosierpumpe 1 in einer perspektivischen Schnittdarstellung. Die Klemmvorrichtung 40 wird gebildet durch einen Sitz 41, welcher im Grundkörper 10 als Kante ausgebildet ist, und eine Klemme 42, welche schwenkbeweglich am Grundkörper 10 gelagert ist. Die Klemme 42 wird von einer Klemmfeder 43 in Richtung zum Sitz 41 vorgespannt. Die Vorspannung der Klemmfeder 43 kann durch eine Einstellschraube 44 eingestellt werden. Dabei wird die Klemmkraft vorzugsweise derart eingestellt, dass ein in der Dosierpumpe 1 angeordneter Schlauch 16 zusammengepresst, also verschlossen, wird. Die Klemmvorrichtung 40 ermöglicht, dass innerhalb des Schlauches 16 durch Bewegung der Anpressrolle 30 in Förderrichtung 25 ein Druck aufgebaut wird. Erst beim Öffnen der Klemmvorrichtung 40 und entsprechendem Öffnen des Schlauches 16 wird dann das geförderte Fluid durch eine Düsenöffnung 52 der Dosierdüse 50 abgegeben.

Der Pumphebel 20 dient nicht nur der Bewegung der Anpressrolle 30. Am Pumphebel 20 ist auch ein Auslöser 22 angeordnet, welcher bei Erreichen des Endpunktes 24 durch die Anpressrolle 30 auf die Klemme 42 trifft und die Klemme 42 löst. Die Klemmvorrichtung 40 wird geöffnet, der eingeklemmte Schlauch 16 entlastet und das Fluid ausgegeben. Sobald der Pumphebel 20 wieder entgegen der Förderrichtung 25 bewegt wird, löst sich der Auslöser 22 von der Klemme 42, die Klemmkraft der Klemmfeder 43 wirkt wieder auf die Klemme 42, sodass der in der Dosierpumpe 1 angeordnete Schlauch 16 verpresst und verschlossen wird. Dies gewährleistet, dass kein Fluid zurückfliessen kann, wenn die Anpressrolle den Schlauch nicht mehr quetscht für die Bewegung zurück zum Startpunkt.

Die Dosierdüse 50 weist wenigstens eine Düsenöffnung 52 auf. Vorzugsweise weist die Dosierdüse 50 wenigstens eine seitlich angeordnete Düsenöffnung 52 auf, welche die Applikation eines Fluides im Wesentlichen quer zur Längsrichtung der Dosierdüse 50 erlaubt. Insbesondere bei Applikation eines Klebstoffes, beispielsweise eines Schraubensicherung-Klebstoffs, aber auch bei anderen Fluiden, kann somit in einer Gewindebohrung das Gewinde oder in einer Bohrung deren Seitenwand mit dem Fluid versehen werden.

In den Figuren 5a und 5b ist eine perspektivische Ansicht eines Schnittes durch die erfindungsgemässe Dosierpumpe 1 dargestellt, wobei die Figur 5b den Fokus auf die Rücklaufsperre 70 legt. Dabei wird die Ansicht von der Rückseite gezeigt. Ersichtlich ist der Deckel 60 von seiner inneren Seite, welcher mit einem Aufnahmeelement 63 die Rückstellfeder 61 an einem Befestigungsende 62 aufnimmt. Des Weiteren sind an diesem Deckel 60 Einrastzähne 72 angeordnet, welche mit einem Federdraht 71 und einer Führungskulisse 74 die Rücklaufsperre 70 bilden und eine Bewegung entgegen der Förderrichtung 25 der Anpressrolle 30 und des Pumphebels 20 verhindern. Die Einrastzähne 72 weisen dabei in Förderrichtung 25 Rampen auf, während entgegen der Förderrichtung 25 senkrechte Flanken einen Rücklauf aktiv verhindern. Der Federdraht 71 ist in einer Führungskulisse 74 eines Führungsblechs 75 gelagert. Bei Erreichen des Endpunktes 24 (siehe Figur 3) fährt der Federdraht 71 in Förderrichtung 25 auf eine Entriegelungsrampe 73 auf und wird somit entgegen seiner Vorspannung über die Höhe der Einrastzähne 72 in der Führungskulisse 74 angehoben. Die Führungskulisse 74 weist eine Stufe auf, so dass der Federdraht 71 in der angehobenen Position vorerst verweilt. In der angehobenen Position ist der Rücklauf entgegen der Förderrichtung 25 freigegeben. Bei Erreichen des Startpunktes 23 (siehe Figur 3) stösst der Federdraht 71 an einen Endnocken 76, welcher höher als die Einrastzähne 72 ausgestaltet ist. Der Federdraht 71 wird von seiner angehobenen Position auf der Stufe der Führungskulisse 74 geschoben, so dass dieser wiederum seine Rastfunktion mit den Einrastzähnen 72 wahrnehmen kann.

## Patentansprüche

1. Dosierpumpe (1) zur Abgabe eines Fluides (3), umfassend ein Schlauchlager (31) zum Aufnehmen eines verformbaren Schlauches (16) und eine Anpressrolle (30), wobei die Anpressrolle (30) entlang eines im Schlauchlager (31) aufgenommenen Schlauches (16) in einer Förderrichtung (25) über eine definierte Bewegungsstrecke von einem Startpunkt (23) bis zu einem Endpunkt (24) und entgegen der Förderrichtung (25) vom Endpunkt (24) bis wenigstens zum Startpunkt (23) bewegbar ist, wobei die Anpressrolle (30) bei einer Bewegung in Förderrichtung (25) ab dem Startpunkt (23) derart angeordnet ist, dass die Anpressrolle (30) mit einer Anpresskraft auf den Schlauch (16) drückt und eine Förderung eines im Schlauch (16) enthaltenen Fluides (3) erfolgt, **dadurch gekennzeichnet, dass** die Dosierpumpe (1) einen Lösemechanismus aufweist, welcher die Anpresskraft der Anpressrolle (30) auf den Schlauch (16) für eine Bewegung entgegen der Förderrichtung (25) löst.

2. Dosierpumpe (1) nach Anspruch 1, wobei die Dosierpumpe (1) eine Klemmvorrichtung (40) in Förderrichtung (25) nach dem Endpunkt (24) aufweist, um einen im Schlauchlager (31) angeordneten Schlauch (16) mit einer Klemmkraft zu beaufschlagen und zu verschliessen.

3. Dosierpumpe (1) nach Anspruch 2, mit einem Schlauch (16), wobei der Schlauch (16) derart verformbar ist, um einen Druckaufbau innerhalb des Schlauches (16) zwischen der Anpressrolle (30) und der Klemmvorrichtung (40) während der Bewegung der Anpressrolle (30) in Förderrichtung (25) zu ermöglichen.

4. Dosierpumpe (1) nach Anspruch 2 oder 3, wobei die Klemmkraft der Klemmvorrichtung (40) einstellbar ist.

5. Dosierpumpe (1) nach einem der Ansprüche 2 bis 4, wobei die Anpressrolle (30) und die Klemmvorrichtung (40) derart miteinander in Wirkverbindung stehen, dass bei Erreichen des Endpunktes (24) die Klemmkraft der Klemmvorrichtung (40) aufgehoben wird.

6. Dosierpumpe (1) nach einem der vorhergehenden Ansprüche, wobei die Anpressrolle (30) mit einem beweglichen, insbesondere schwenkbaren, Pumphebel (20) zum Bewegen der Anpressrolle (30) verbunden ist.

7. Dosierpumpe (1) nach Anspruch 6, wobei der Lösemechanismus die Anpressrolle (30) über ein Gelenk (35) und einen Gelenkhebel (36) mit dem Pumphebel (20) verbindet, sodass die Anpressrolle (30) zwischen einer Anpressposition (37), bei der die Anpressrolle (30) auf einen im Schlauchlager (31) angeordneten Schlauch (16) drückt, und einer gelösten Position (38) bewegbar ist.

8. Dosierpumpe (1) nach Anspruch 7, wobei das Gelenk (35) einen Totpunkt aufweist, bei dessen Überschreiten die Anpressrolle (30) keine Anpresskraft auf den Schlauch (16) ausübt.

9. Dosierpumpe (1) nach einem der vorhergehenden Ansprüche, wobei die Anpresskraft der Anpressrolle (30) einstellbar ist.

10. Dosierpumpe (1) nach einem der vorhergehenden Ansprüche, mit einem Schlauch (16), wobei der Schlauch (16) mit einer Dosierdüse (50) versehen ist.

11. Dosierpumpe (1), nach einem der vorhergehenden Ansprüche, mit einem Schlauch (15) und einer Dosierdüse (50), wobei die Dosierdüse (50) wenigstens eine seitliche Düsenöffnung (52) aufweist.

12. Dosierpumpe (1) nach einem der vorhergehenden Ansprüche, wobei die Dosierpumpe (1) eine Rücklaufsperre (70) aufweist, welche eine Bewegung der Anpressrolle (30) nur in Förderrichtung (25) zulässt, wenn die Anpressrolle (30) eine Anpresskraft auf einen im Schlauchlager (31) angeordneten Schlauch (16) ausübt.

13. Dosierpumpe (1) nach Anspruch 12, wobei die Rücklaufsperre (70) und die Anpressrolle (30) derart miteinander in Wirkverbindung stehen, dass bei Erreichen des Endpunktes (24) die Rücklaufsperre (70) aufgehoben wird und eine Bewegung der Anpressrolle (30) entgegen der Förderrichtung (25) ermöglicht wird.

14. Dosierpumpe (1) nach einem der vorhergehenden Ansprüche, wobei der Startpunkt (23) und/oder Endpunkt (24) entlang dem Schlauchlager (31) festlegbar ist, so dass die Menge des abzugebenden Fluides (3) durch Feststellung des Weges zwischen Startpunkt (23) und Endpunkt (24) einstellbar ist.

15. Verwendung einer Dosierpumpe (1) nach einem der vorhergehenden Ansprüche zur Applikation von Fluiden (3), insbesondere von Klebstoffen.

## Claims

1. Dosing pump (1) for dispensing a fluid (3), comprising a hose bearing (31) for receiving a deformable hose (16) and a pressure roller (30), wherein the pressure roller (30) is movable along a hose (16) received in the hose bearing (31) in a conveying direction (25) over a defined distance of movement from a starting point (23) to an end point (24) and against the conveying direction (25) from the end point (24) to at least the starting point (23), wherein the pressure roller (30) is arranged during a movement in the conveying direction (25) from the starting point (23) in such a way that the pressure roller (30) presses on the hose (16) with a pressure force and a fluid (3) contained in the hose (16) is conveyed, **characterised in that** the dosing pump (1) has a release mechanism which releases the pressure force of the pressure roller (30) on the hose (16) for a movement against the conveying direction (25).

2. Dosing pump (1) according to claim 1, wherein the dosing pump (1) has a clamping device (40) in the conveying direction (25) after the end point (24) in order to apply a clamping force to a hose (16) arranged in the hose bearing (31) and to close it.

3. Dosing pump (1) according to claim 2, with a hose (16), wherein the hose (16) is deformable in such a way as to enable a pressure build-up within the hose (16) between the pressure roller (30) and the clamping device (40) during the movement of the pressure roller (30) in the conveying direction (25).

4. Dosing pump (1) according to claim 2 or 3, wherein the clamping force of the clamping device (40) is adjustable.

5. Dosing pump (1) according to one of claims 2 to 4, wherein the pressure roller (30) and the clamping device (40) are operatively connected to one another in such a way that the clamping force of the clamping device (40) is cancelled when the end point (24) is reached.

6. Dosing pump (1) according to one of the preceding claims, wherein the pressure roller (30) is connected to a movable, in particular pivotable, pump lever (20) for moving the pressure roller (30).

7. Dosing pump (1) according to claim 6, wherein the release mechanism connects the pressure roller (30) to the pump lever (20) via a joint (35) and a joint lever (36), so that the pressure roller (30) can be moved between a pressure position (37), in which the pressure roller (30) presses on a hose (16) arranged in the hose bearing (31), and a released position (38).

8. Dosing pump (1) according to claim 7, wherein the joint (35) has a dead centre beyond which the pressure roller (30) does not exert any pressure force on the hose (16).

9. Dosing pump (1) according to one of the preceding claims, wherein the contact pressure of the pressure roller (30) is adjustable.

10. Dosing pump (1) according to one of the preceding claims, with a hose (16), wherein the hose (16) is provided with a dosing nozzle (50).

11. Dosing pump (1), according to one of the preceding claims, having a hose (15) and a dosing nozzle (50), wherein the dosing nozzle (50) has at least one lateral nozzle opening (52).

12. Dosing pump (1) according to one of the preceding claims, wherein the dosing pump (1) has a backstop (70) which permits movement of the pressure roller (30) only in the conveying direction (25) when the pressure roller (30) exerts a pressure force on a hose (16) arranged in the hose bearing (31).

13. Dosing pump (1) according to claim 12, wherein the backstop (70) and the pressure roller (30) are operatively connected to one another in such a way that when the end point (24) is reached, the backstop (70) is cancelled and a movement of the pressure roller (30) against the conveying direction (25) is made possible.

14. Dosing pump (1) according to one of the preceding claims, wherein the starting point (23) and/or end point (24) can be fixed along the hose bearing (31), so that the amount of fluid (3) to be dispensed can be adjusted by determining the path between the starting point (23) and the end point (24).

15. Use of a dosing pump (1) according to one of the preceding claims for the application of fluids (3), in particular adhesives.

## Revendications

1. Pompe de dosage (1) pour la distribution d'un fluide (3), comprenant un palier de tuyau (31) pour recevoir un tuyau déformable (16) et un rouleau de pression (30), le rouleau de pression (30) pouvant être déplacé le long d'un tuyau (16) reçu dans le support de tuyau (31) dans une direction de transport (25) sur une distance de déplacement définie depuis un point de départ (23) jusqu'à un point d'extrémité (24) et dans le sens inverse de la direction de transport (25) depuis le point d'extrémité (24) jusqu'au moins le point de départ (23), le rouleau de pression (30) étant disposé, lors d'un mouvement dans la direction de transport (25) à partir du point de départ (23), de telle sorte que le rouleau de pression (30) appuie avec une force de pression sur le tuyau (16) et qu'il se produit un transport d'un fluide (3) contenu dans le tuyau (16), **caractérisée en ce que** la pompe de dosage (1) présente un mécanisme de libération qui libère la force de pression du rouleau de pression (30) sur le tuyau (16) pour un mouvement dans le sens opposé à la direction de transport (25) .

2. Pompe de dosage (1) selon la revendication 1, dans laquelle la pompe de dosage (1) présente un dispositif de serrage (40) dans la direction de transport (25) après le point d'extrémité (24), pour appliquer une force de serrage à un tuyau (16) disposé dans le palier de tuyau (31) et pour le fermer.

3. Pompe doseuse (1) selon la revendication 2, comprenant un tuyau (16), le tuyau (16) étant déformable de manière à permettre une augmentation de la pression à l'intérieur du tuyau (16) entre le rouleau de pression (30) et le dispositif de serrage (40) pendant le déplacement du rouleau de pression (30) dans la direction de transport (25).

4. Pompe doseuse (1) selon la revendication 2 ou 3, dans laquelle la force de serrage du dispositif de serrage (40) est réglable.

5. Pompe doseuse (1) selon l'une des revendications 2 à 4, dans laquelle le rouleau de pression (30) et le dispositif de serrage (40) sont en liaison active l'un avec l'autre de telle sorte que lorsque le point d'extrémité (24) est atteint, la force de serrage du dispositif de serrage (40) est supprimée.

6. Pompe doseuse (1) selon l'une des revendications précédentes, dans laquelle le rouleau de pression (30) est relié à un levier de pompage (20) mobile, notamment pivotant, pour déplacer le rouleau de pression (30).

7. Pompe de dosage (1) selon la revendication 6, dans laquelle le mécanisme de libération relie le rouleau de pression (30) au levier de pompe (20) par l'intermédiaire d'une articulation (35) et d'un levier articulé (36), de sorte que le rouleau de pression (30) peut être déplacé entre une position de pression (37), dans laquelle le rouleau de pression (30) appuie sur un tuyau (16) disposé dans le palier de tuyau (31), et une position libérée (38).

8. Pompe doseuse (1) selon la revendication 7, dans laquelle l'articulation (35) présente un point mort au-delà duquel le rouleau de pression (30) n'exerce pas de force de pression sur le tuyau (16).

9. Pompe doseuse (1) selon l'une des revendications précédentes, dans laquelle la force de pression du rouleau de pression (30) est réglable.

10. Pompe doseuse (1) selon l'une quelconque des revendications précédentes, comprenant un tuyau (16), le tuyau (16) étant pourvu d'une buse de dosage (50).

11. Pompe doseuse (1), selon l'une des revendications précédentes, comprenant un tuyau (15) et une buse de dosage (50), la buse de dosage (50) présentant au moins un orifice de buse latéral (52).

12. Pompe doseuse (1) selon l'une des revendications précédentes, dans laquelle la pompe doseuse (1) comporte un dispositif anti-retour (70) qui n'autorise un déplacement du rouleau de pression (30) que dans la direction de transport (25) lorsque le rouleau de pression (30) exerce une force de pression sur un tuyau (16) disposé dans le palier de tuyau (31).

13. Pompe doseuse (1) selon la revendication 12, dans laquelle l'anti-retour (70) et le rouleau presseur (30) sont en liaison active l'un avec l'autre de telle sorte que, lorsque le point d'extrémité (24) est atteint, l'antiretour (70) est supprimé et un mouvement du rouleau presseur (30) en sens inverse du sens de transport (25) est rendu possible.

14. Pompe doseuse (1) selon l'une quelconque des revendications précédentes, dans laquelle le point de départ (23) et/ou le point d'extrémité (24) peut être fixé le long du palier de tuyau (31), de sorte que la quantité de fluide (3) à distribuer peut être réglée en déterminant la distance entre le point de départ (23) et le point d'extrémité (24).

15. Utilisation d'une pompe doseuse (1) selon l'une des revendications précédentes pour l'application de fluides (3), notamment de colles.
